# FASCICULE DE BREVET EUROPEEN

(11) **EP 4 104 709 B1**
(45) Date de publication et mention de la délivrance du brevet: **30.04.2025**
(21) Numéro de dépôt: 21210287.5
(22) Date de dépôt: 24.11.2021
(51) Int. Cl.: A45D 40/06

(54) **DISPOSITIF POUR UN PRODUIT COSMÉTIQUE, NOTAMMENT UN BÂTON DE ROUGE À LÈVRES**
VORRICHTUNG FÜR EIN KOSMETIKPRODUKT, INSBESONDERE FÜR EINEN LIPPENSTIFT
DEVICE FOR A COSMETIC PRODUCT, IN PARTICULAR A STICK OF LIPSTICK

(30) Priorité: 16.06.2021 FR 2106377
(43) Date de publication de la demande: 21.12.2022
(73) Titulaire: ALBEA SERVICES, 92230 Gennevilliers (FR)
(72) Inventeur: EDMONDSON, Mark, 92230 GNNEVILLIERS (FR); LECUREUIL, Frédéric, 92230 GENNEVILLIERS (FR)
(74) Mandataire: Gevers & Orès

(56) Documents cités:
- WO-A1-2020/193497
- GB-A- 671 388
- US-A- 5 143 464
- US-A1- 2021 076 803

## Description

### Domaine technique de l'invention

L'invention concerne un dispositif (appelé aussi mécanisme) pour le conditionnement d'un produit cosmétique, tel qu'un bâton de produit cosmétique, notamment un bâton de rouge à lèvres.

L'invention concerne plus particulièrement un dispositif destiné à être monté sur une base d'actionnement d'un réceptacle d'application de produit cosmétique comportant au moins un premier élément appelé classiquement guide, une cupule destinée à recevoir le bâton de produit cosmétique et un deuxième élément appelé classiquement gaine, dans lequel la mise en rotation du guide par rapport à la gaine provoque un mouvement axial de la cupule entraînant la sortie et/ou l'entrée du produit cosmétique.

### Arrière-plan technique

Les documents US5143464A, GB671388A, US2021/076803A1 font partis de l'état de la technique.

On connaît de l'état de la technique des dispositifs de ce type utilisés pour le conditionnement d'un produit cosmétique, tel qu'un bâton de produit cosmétique, notamment mais non exclusivement pour un bâton de rouge à lèvres.

Le bâton est maintenu par sa base dans une cupule qui coulisse axialement entre au moins une position escamotée et une position d'application du produit cosmétique dans laquelle au moins une partie du bâton de produit cosmétique s'étend axialement hors du dispositif.

De manière connue, une telle cinématique est obtenue grâce à un mécanisme rotatif comportant un guide et une gaine qui, montés concentriques, comportent pour l'une au moins une glissière et pour l'autre au moins une rainure hélicoïdale lesquelles sont respectivement traversées radialement par au moins un ergot solidaire de la cupule portant le bâton.

La cupule comporte généralement une paire d'ergots, les deux ergots étant agencés diamétralement à l'opposé l'un de l'autre, le guide étant alors muni de deux glissières et la gaine de deux rainures hélicoïdales.

L'actionnement du mécanisme est généralement commandé manuellement en appliquant un mouvement de rotation à la base du dispositif, lequel mouvement de rotation est transmis au mécanisme pour provoquer le déplacement axial de la cupule comportant le produit cosmétique.

Lors de l'actionnement du mécanisme, il est possible que les ergots de la cupule sortent des glissières et/ou des rainures hélicoïdales, en particulier en bout de course, notamment en position escamotée, si l'on force sur l'actionnement.

Classiquement, la cupule est en polyoxyméthylène (POM) ou en acrylonitrile butadiène styrène (ABS), alors que les autres éléments sont dans un matériau différent. Bien qu'il y ait une différence relative de dureté entre les pièces, on observe régulièrement la sortie des ergots de la cupule des rainures hélicoïdales de la gaine et/ou des glissières du guide.

Par ailleurs, ce problème est également présent dans l'utilisation d'un mécanisme mono-matériau, c'est-à-dire un mécanisme dont la cupule, la gaine et le guide sont réalisé dans un même matériau, notamment un matériau plastique.

L'utilisation d'un même matériau pour réaliser le mécanisme est particulièrement intéressante pour le recyclage après utilisation du produit cosmétique. En effet, la présence de deux matériaux différents, présente des inconvénients lors du recyclage où les deux pièces doivent être séparées.

Le but de l'invention est notamment de proposer une solution permettant de résoudre au moins une partie des inconvénients de l'état de la technique, notamment une solution qui permettent d'éviter une détérioration du dispositif si un utilisateur force sur l'actionnement, en particulier si l'utilisateur force en rotation l'actionnement.

### Résumé de l'invention

L'invention est définie par les caractéristiques de la revendication 1.

Ainsi, l'invention concerne un dispositif destiné à être monté sur une base d'actionnement d'un réceptacle d'application de produit cosmétique, notamment un bâton de produit cosmétique, ledit dispositif étant conçu pour faire sortir le produit cosmétique par au moins un mouvement de rotation, ledit dispositif comportant au moins un guide, une cupule destinée à recevoir le produit cosmétique et une gaine, la gaine comprenant intérieurement au moins une rainure hélicoïdale et le guide étant monté en rotation dans la gaine, la mise en rotation du guide par rapport à la gaine provoquant un mouvement axial de la cupule entre une position déployée complètement et une position escamotée complètement.

Selon l'invention, le dispositif comprend au moins un moyen de blocage en rotation du guide par rapport à la gaine lorsque la cupule est dans la position déployée complètement et/ou la position escamotée complètement et/ou proche d'être dans la position déployée complètement et/ou la position escamotée complètement.

La position escamotée complètement correspond à une position dans laquelle le produit cosmétique est à l'intérieur du dispositif en vue de sa protection et de son stockage et la cupule est en position de fin de course basse.

La position déployée complètement correspond à une position dans laquelle le produit cosmétique est déployé axialement vers le haut de manière à ce que son extrémité libre s'étende hors du dispositif par l'ouverture et la cupule est en position de fin de course haute.

On entend par « proche de », sur le point de, à faible distance de, qui est presque en position déployée complètement ou escamotée complètement. Ainsi lorsque la cupule est en fin de course haute ou basse ou proche d'être en fin de course haute ou basse, le moyen de blocage stoppe la rotation du guide par rapport à la gaine. Ainsi, si l'utilisateur force en rotation le dispositif, ce n'est pas la cupule qui sert de moyen de blocage de fin course mais le moyen de blocage en rotation entre le guide et la gaine. Cela limite ainsi tout risque de détérioration du dispositif, notamment de la cupule, telle qu'une déformation et/ou une usure prématurée conduisant par exemple à une sortie intempestive de la cupule du dispositif provoquant un mauvais fonctionnement du dispositif.

Selon différents modes de réalisation de l'invention, qui pourront être pris ensemble ou séparément :
- le guide, la cupule et la gaine sont en matière plastique,
- le guide, la cupule et la gaine sont en matière plastique identique,
- la matière plastique est du polypropylène,
- le dispositif présente une portion supérieure située vers une ouverture du dispositif par laquelle le produit cosmétique sort et une portion inférieure opposée,
- le moyen de blocage en rotation est localisé au niveau de la portion supérieure du dispositif,
- le moyen de blocage en rotation est localisé au niveau de la portion inférieure du dispositif,
- la au moins une butée du guide et la au moins une butée de la gaine sont de forme complémentaire de manière à coopérer ensemble,
- la cupule comprend au moins un ergot faisant saillie radialement vers l'extérieur et coopérant avec au moins une glissière du guide,
- la au moins une glissière et le au moins un ergot sont configurés pour servir de moyen de blocage en rotation de la cupule par rapport au guide lorsque la cupule est dans la position déployée complètement et/ou la position escamotée complètement et/ou proche d'être dans la position déployée complètement et/ou la position escamotée complètement,
- le au moins un ergot présente deux méplats parallèles configurés pour coopérer avec des parois de la au moins une rainure hélicoïdale de la gaine,
- les méplats présentent une inclinaison semblable à une inclinaison d'une trajectoire des rainures hélicoïdales.

L'invention concerne aussi un réceptacle d'application d'un produit cosmétique comportant un capot, une base d'actionnement qui comporte un dispositif tel que décrit ci-dessus, la base d'actionnement permettant d'actionner le dispositif de manière à permettre l'entrée et/ou la sortie du produit cosmétique.

### Brève description des figures

L'invention sera mieux comprise, et d'autres caractéristiques et avantages de celle-ci apparaîtront au cours de la lecture de la description détaillée qui va suivre, d'au moins un mode de réalisation de l'invention donné à titre d'exemple purement illustratif et non limitatif, en référence aux dessins schématiques annexés dans lesquels :
[Fig.1] la figure 1 est une vue en perspective d'un guide, d'une gaine et d'une cupule formant un dispositif pour un bâton de produit cosmétique selon un premier mode de réalisation dans lequel la cupule est en position déployée complètement ;
[Fig.2] la figure 2 est une vue en perspective du dispositif assemblé de la figure 1 ;
[Fig.3] la figure 3 est une vue de détail du dispositif assemblé de la figure 2 ;
[Fig.4] la figure 4 est une vue en coupe transversale A-A du dispositif assemblé de la figure 2 ;
[Fig.5] la figure 5 est une vue en perspective du dispositif assemblé selon le premier mode de réalisation de la figure 1 dans lequel la cupule est en position rétractée complètement ;
[Fig.6] la figure 6 est une vue de détail du dispositif assemblé de la figure 5 ;
[Fig.7] la figure 7 est une vue en coupe transversale B-B du dispositif assemblé de la figure 5 ;
[Fig.8] la figure 8 est une vue en perspective d'un guide et d'une gaine formant un dispositif pour un bâton de produit cosmétique selon un deuxième mode de réalisation ;
[Fig.9] la figure 9 est une vue en coupe longitudinale du dispositif assemblé de la figure 8 dans lequel la cupule (absente) est en position déployée complètement ;
[Fig.10] la figure 10 est une vue de détail du dispositif assemblé de la figure 9 ;
[Fig.11] la figure 11 est une vue en coupe transversale C-C du dispositif assemblé de la figure 9 ;
[Fig.12] la figure 12 est une vue en perspective du dispositif assemblé selon le deuxième mode de réalisation de la figure 8 dans lequel la cupule est en position rétractée complètement ;
[Fig.13] la figure 13 est une vue en coupe longitudinale du dispositif assemblé de la figure 12 ;
[Fig.14] la figure 14 est une vue de détail du dispositif assemblé de la figure 13 ;
[Fig.15] la figure 15 est une vue en coupe transversale D-D du dispositif assemblé de la figure 13 ;
[Fig.16] la figure 16 est une vue de détail en perspective transparente montrant une forme particulière d'un ergot de la cupule du dispositif de la figure 8.

### Description détaillée de l'invention

Par convention, la direction « axiale » correspond dans les figures à celle de l'axe A principal du dispositif (appelé aussi mécanisme) destiné à être monté sur une base d'actionnement d'un réceptacle d'application de produit cosmétique, tel qu'un bâton de produit cosmétique, en particulier un bâton de rouge à lèvres, et la direction « radiale » est orthogonale à la direction axiale. Dans la description détaillée des figures qui suit, on utilisera de manière non limitative les termes « supérieur » et « inférieur » ou encore « haut » et « bas » en référence à la direction axiale, la partie supérieure du dispositif correspondant à celle par laquelle le bâton de produit cosmétique sort hors du dispositif en vue de son application.

De la même manière, les termes « extérieur ou externe » et « intérieur ou interne » sont utilisés en référence à la direction radiale, un élément extérieur étant radialement plus éloigné de l'axe A qu'un élément intérieur.

Les figures 1 à 7 illustrent un premier mode de réalisation d'un dispositif 10 destiné à être monté sur une base d'actionnement d'un réceptacle d'application de produit cosmétique selon l'invention.

Les figures 8 à 15 illustrent un deuxième mode de réalisation d'un dispositif 10 destiné à être monté sur une base d'actionnement d'un réceptacle d'application de produit cosmétique selon l'invention.

De préférence, le produit cosmétique (représenté en traits pointillés à la figure 2) est un bâton 12 de produit cosmétique et, plus particulièrement, le bâton 12 de produit cosmétique est un bâton de rouge à lèvres destiné à être appliqué par frottement, en variante un baume de soin labial.

Le dispositif 10 est conçu pour faire sortir le produit cosmétique par au moins un mouvement de rotation.

Le dispositif 10 présente un axe A, dit axe principal.

Le dispositif 10 comporte au moins un premier élément, appelé classiquement et ci-après guide 14.

Le guide 14 comporte principalement un corps 16 tubulaire qui s'étend axialement depuis une embase 18 formant l'extrémité inférieure du guide 14 jusqu'à une ouverture 20 supérieure de sortie destinée à être traversée par le bâton 12 de produit cosmétique.

La surface externe de l'embase 18 est par exemple munie de stries pour faciliter sa manipulation lors de l'utilisation du dispositif 10.

De préférence, le guide 14 comporte deux glissières, respectivement une première glissière 22 et une deuxième glissière 24, qui sont constitués par des fentes traversant radialement la paroi du corps 16 et sont agencés diamétralement à l'opposé l'une de l'autre.

Les glissières 22, 24 s'étendent axialement dans le corps 16 du guide 14, la première glissière 22 est fermée axialement à son extrémité supérieure tandis que la deuxième glissière 24 est ouverte. Les glissières 22, 24 sont fermées à leur extrémité inférieure située du côté de l'embase 18.

Les glissières 22, 24 comportent chacune des bords rectilignes et parallèles. La première glissière 22 comporte à l'une de ses extrémités axiale une échancrure 26a supérieure et à l'autre de ses extrémités une échancrure 28a inférieure, lesdites échancrures 26a, 28b s'étendant circonférentiellement.

Dans les deux exemples de réalisation, la deuxième glissière 24 comporte également des échancrures 26b, 28b supérieure et inférieure.

Dans les systèmes classiques, les échancrures 26a, 26b, 28a, 28b sont destinées à former des moyens de blocage de fin de course d'une cupule 30. Le dispositif 10 comporte la cupule 30 qui reçoit le bâton 12 de produit cosmétique comme l'illustre la figure 2.

La cupule 30 est destinée à être montée coulissante axialement dans le guide 14, entre une position escamotée complètement et une position déployée complètement.

La position escamotée complètement correspond à une position dans laquelle le bâton 12 est à l'intérieur du dispositif 10 en vue de sa protection et de son stockage et la cupule 30 est en position de fin de course basse comme illustré aux figures 12 et 13.

La position déployée complètement correspond à une position dans laquelle le bâton 12 est déployé axialement vers le haut de manière que son extrémité libre s'étende hors du dispositif 10 par l'ouverture 20 et la cupule 30 est en position de fin de course haute comme illustré aux figures 1 et 2.

La cupule 30 peut aussi être dans des positions intermédiaires escamotées et dans des positions intermédiaires déployées, dites positions intermédiaires d'application.

Les positions intermédiaires escamotées correspondent à des positions dans lesquelles le bâton 12 est à l'intérieur du dispositif 10 en vue de sa protection et de son stockage mais sans que la cupule 30 soit en fin de course basse.

Les positions intermédiaires d'application correspondent à des positions dans lesquelles le bâton 12 est déployé axialement vers le haut de manière que son extrémité libre s'étende hors du dispositif 10 par l'ouverture 20 et qu'il soit possible d'appliquer le produit cosmétique.

De préférence, la cupule 30 comporte deux ergots 32 qui font saillis radialement vers l'extérieur, lesdits ergots 32 étant chacun engagés dans l'une des glissières 22, 24 du guide 14 et les traversant pour s'étendre radialement vers l'extérieur au-delà de la surface externe du corps 16 du guide 14.

La cupule 30 comporte une paroi cylindrique qui, s'étendant axialement sur une hauteur donnée, délimite un logement qui reçoit la partie inférieure du bâton 12 et un fond.

En variante non représentée, la cupule est réalisée en deux parties respectivement une cupule supérieure destinée à recevoir le bâton de produit cosmétique et une cupule inférieure qui, encore appelée parfois « moteur de cupule », coopère avec le mécanisme du dispositif pour assurer le coulissement entre les positions escamotée et d'application.

Dans une telle variante, les deux parties de la cupule sont assemblées solidairement l'une avec l'autre, par exemple par emboîtement.

Le dispositif 10 comporte un deuxième élément, appelé classiquement et ci-après la gaine 40. Tel que représenté ici, la gaine 40 présente une forme cylindrique.

La gaine 40 peut recevoir une chemise (non représentée) extérieure à l'intérieur de laquelle la gaine 40 est introduite et immobilisée en rotation en raison du montage à force ou encore par exemple de l'utilisation de colle pour fixer ensemble la gaine 40 et la chemise.

Dans la suite de la description, le terme « gaine » devra par conséquent être interprété de manière non limitative comme désignant également un ensemble constitué d'une gaine 40 et d'une telle chemise.

De préférence, la gaine 40 comporte intérieurement des rainures 42, 44 hélicoïdales, diamétralement opposées, avec lesquelles les extrémités libres des ergots 32 de la cupule 30 coopèrent en fonctionnement. La gaine 40 comporte une paroi 46 interne pourvue desdites rainures 42, 44 hélicoïdales.

La gaine 40 comporte respectivement un bord 50 supérieur situé à son extrémité axiale supérieure et un bord 52 inférieur situé à son extrémité axiale inférieure, lesdits bords 50 et 52 étant circonférentiellement continus.

La gaine 40 est destinée à être montée par encliquetage sur le guide 14 pour obtenir, après montage, les dispositifs 10 représentés notamment aux figures 2, 5 et 13.

Le guide 14 est monté en rotation dans la gaine 40.

Dans un tel dispositif 10, la mise en rotation du guide 14 par l'intermédiaire de son embase 18 par rapport à la gaine 40 provoque un mouvement axial de la cupule 30, plus précisément un mouvement de montée ou un mouvement de descente de la cupule 30 selon le sens de rotation.

Le bâton 12 de produit cosmétique se déplace axialement avec la cupule 30 entre la position déployée complètement et la position escamotée complètement.

Dans les deux modes de réalisation représentés, le guide 14, la cupule 30 et la gaine 40 sont avantageusement réalisés en matière plastique.

De préférences, le guide 14, la cupule 30 et la gaine 40 sont en matière plastique identique.

La matière plastique peut être choisie parmi le polypropylène (PP), le polyéthylène téréphtalate (PET), le polyéthylène téréphtalate recyclé (R-PET), un élastomère thermoplastique (TPE), le polyéthylène (PE), tel que le polyéthylène basse densité (LDPE) et/ou le polyéthylène haute densité (HDPE), un matériau composite, un matériau recyclé post-consommation (PCR) et/ou un matériau analogue.

Il s'agit notamment de matière plastique dont la dureté est comprise entre 70 shore A et 90 shore D.

De préférence, il s'agit de polypropylène et/ou de polyéthylène téréphtalate recyclé ou non.

Ainsi, de façon avantageuse, toutes les pièces du dispositif 10 sont en matière plastique choisie de préférence parmi le polypropylène et/ou le polyéthylène téréphtalate.

Les pièces en matière plastique peuvent être facilement obtenues par injection et conduisent à un dispositif 10 léger.

Par ailleurs, l'utilisation de matières plastiques, en particulier de matières plastiques similaires pour l'ensemble du dispositif 10 permet de faciliter le recyclage. En particulier, le polypropylène et le polyéthylène téréphtalate sont deux matières plastiques dont le cycle de recyclage est bien connu.

Le guide 14 comporte, axialement à son extrémité supérieure, un rebord 54 qui s'étend radialement en saillie vers l'extérieur.

Le rebord 54 est circonférentiellement interrompu au niveau de l'extrémité supérieure ouverte de la glissière 24 grâce à quoi le guide 14 peut se déformer radialement pour faciliter le montage de la gaine 40 avant de reprendre sa forme initiale.

Selon l'invention, dans les deux modes de réalisation illustrés, le dispositif 10 comprend un moyen de blocage en rotation du guide 14 par rapport à la gaine 40 lorsque la cupule 30 est dans la position déployée complètement et/ou la position escamotée complètement et/ou proche d'être dans la position déployée complètement et/ou la position escamotée complètement.

On entend par « proche de », sur le point de, à faible distance de, qui est presque en position déployée complètement ou escamotée complètement.

De façon avantageuse, le moyen de blocage en rotation est localisé au niveau d'une portion supérieure 56 du dispositif 10 et/ou au niveau d'une portion inférieure 58 du dispositif 10.

La portion supérieure 56 du dispositif 10 est située vers une ouverture 60 du dispositif 10 destinée à être traversée par le bâton 12 de produit cosmétique et par laquelle le produit cosmétique sort.

La portion inférieure 58 est la portion opposée à la portion supérieure 56 et au niveau de laquelle l'embase 18 est située.

De façon avantageuse, le moyen de blocage en rotation comprend une pluralité de butées configurées pour coopérer ensemble.

Notamment, au moins une des butées est localisée sur le guide 14 et coopère avec au moins une autre des butées localisée sur la gaine 40. Ainsi, la au moins une butée du guide 14 et la au moins une butée de la gaine 40 peuvent être de forme complémentaire de manière à coopérer ensemble.

Dans le premier mode de réalisation, le moyen de blocage en rotation est localisé au niveau de la portion inférieure 58 du dispositif 10. Il s'agit de deux butées dont une est située sur le guide 14 et l'autre est située sur la gaine 40.

La butée située sur le guide 14 est une surépaisseur 62 radiale de matière faisant saillie d'une surface externe 64 du guide 14. La surépaisseur 62 est disposée dans une portion inférieure 58 du guide 14 située axialement au-dessus de l'embase 18 du guide 14.

La surépaisseur 62 est de forme allongée et s'étend axialement de l'embase 18 vers l'ouverture 56 du dispositif 10.

La surépaisseur 62 de matière comprend un côté vertical 66 et un coté incliné 68. Autrement dit, la surépaisseur 62 présente une forme générale trapézoïdale.

La butée située sur la gaine 40 est une patte 70 faisant saillie axialement à partir du bord 52 inférieur de la gaine 40. La patte 70 s'étend d'une base large au niveau du bord inférieure de la gaine 40 vers une extrémité libre étroite.

La patte 70 comprend un côté vertical 72 et un côté incliné 74. Autrement dit, la patte 70 présente une forme générale de trapèze.

Dans ce premier mode de réalisation, lorsque la cupule 30 est en position escamotée complètement et/ou proche d'être dans la position escamotée complètement le côté vertical 72 de la patte coopère avec le côté vertical 66 de la surépaisseur 62 radiale de matière comme cela est illustré aux figures 5 et 6.

Ainsi lorsque la cupule 30 est en fin de course basse ou arrive en fin de course basse, les deux butées 62, 70 entrent en contact. La rotation du guide 14 par rapport à la gaine 40 est ainsi stoppée dans le sens de descente de la cupule 30, bloquant par conséquent la rotation de la cupule 30 dans le sens de descente.

Ainsi, contrairement à un dispositif classique de l'art antérieur, ce ne sont pas les ergots 32 de la cupule 30 qui servent de blocage de fin de course mais les butées 62, 70. Cela limite ainsi tout risque de foirage de la cupule 30, en particulier une sorties des ergots 32 des glissières 22, 24 du guide 14 et/ou des rainures 42, 44 hélicoïdales de la gaine 40.

La position escamotée complètement est la position de la cupule 30 la plus sollicitée et celle où le risque de foirage est le plus grand étant donné que la cupule 30 à l'intérieur du dispositif 10 n'est pas visible. Ainsi de façon avantageuse, dans cette position ce sont les côtés verticaux 66, 72 des butées 62, 70 qui rentre en contact permettant d'encaisser une plus grande résistance.

Lorsque la cupule 30 est dans la position déployée complètement et/ou proche d'être dans la position déployée complètement, ce sont les côtés inclinés 68, 74 de la patte 70 et de la surépaisseur 62 radiale de matière qui coopèrent comme cela est illustré aux figures 2 et 3. Autrement dit, en fin de course haute de la cupule 30, les deux côtés inclinés 68, 74 des butées 62, 70 entrent en contact bloquant la rotation vers le haut du guide 14 par rapport à la gaine 40, bloquant par conséquent la montée de la cupule 30. Là encore, ce sont les butées 62, 70 qui servent de blocage de fin de course et non les ergots 32 de la cupule 30. Cela limite ainsi tout risque de foirage de la cupule 30, en particulier une sorties des ergots 32 des glissières 22, 24 du guide 14 et/ou des rainures 42, 44 hélicoïdales de la gaine 40.

Dans le deuxième mode de réalisation, le principe de blocage en rotation est similaire. Là encore, ce ne sont pas les ergots 32 de la cupule 30 qui servent de blocage de fin de course mais des butées situées sur la gaine et le guide. Cela limite ainsi tout risque de foirage de la cupule 30, en particulier une sorties des ergots 32 des glissières 22, 24 du guide 14 et/ou des rainures 42, 44 hélicoïdales de la gaine 40.

Ce deuxième mode de réalisation diffère du premier, de par la localisation des butées et leur forme.

Dans le deuxième mode de réalisation, le moyen de blocage en rotation est localisé au niveau de la portion supérieure 56 du dispositif 10. Il s'agit de deux butées dont une est située sur le guide 14 et l'autre est située sur la gaine 40.

La butée située sur le guide 14 est une patte 76 faisant saillie axialement à partir du rebord 54 supérieur du guide 14. La patte 76 est dans le prolongement du rebord 54 supérieur du guide 14 au niveau de l'échancrure 26b et de l'interruption de la circonférence du rebord 54.

La patte 76 s'étend d'une base large au niveau du rebord 54 supérieur du guide 14 vers une extrémité libre étroite.

La patte 76 comprend un côté vertical 78 et un côté incliné 80. Autrement dit, la patte 76 présente une forme générale de triangle.

La butée située sur la gaine 40 est une surépaisseur 82 radiale de matière faisant saillie de la surface interne de la gaine 40. La surépaisseur 82 est disposée dans une portion supérieure 56 de la gaine 40.

La surépaisseur 82 est de forme allongée et s'étend circonférentiellement au niveau du bord 54 supérieur de la gaine 40. La surépaisseur 82 de matière présente un côté vertical 84 et un coté incliné 86. Autrement dit, la surépaisseur 82 présente une forme générale triangulaire.

Comme dans le premier mode de réalisation, lorsque la cupule 30 est en position escamotée complètement et/ou proche d'être dans la position escamotée complètement le côté vertical 78 de la patte 76 coopère avec le côté vertical 84 de la surépaisseur 82 radiale de matière comme cela est illustré aux figures 13 et 14.

Lorsque la cupule 30 est dans la position déployée complètement et/ou proche d'être dans la position déployée complètement, ce sont les côtés inclinés 80, 86 de la patte 76 et de la surépaisseur 82 radiale de matière qui coopèrent comme cela est illustré aux figures 9 et 10.

Dans chacun des modes de réalisation, de façon avantageuse, les butées 62, 70, 76, 82 présentent un côté vertical 66, 72, 78, 84 et un côté incliné 68, 74, 80, 86, leur impliquant une forme générale triangulaire ou trapézoïdale. Cette forme particulière présentant une base large permet de renforcer la résistance des butées 62, 70, 76, 82 pour éviter leur rupture, notamment lorsque l'utilisateur force en rotation.

De plus, les côtés inclinés 68, 74, 80, 86 permettent de limiter la réduction du mouvement de rotation de la cupule 30. De part cette forme particulière, les butées 62, 70, 76, 82 ne gênent pas la montée et la descente de la cupule 30 qui peut se faire avec la même amplitude que pour un dispositif classique.

Les butées 62, 70, 76, 82 sont configurées de manière à ce qu'en position complètement escamotée de la cupule 30, la position la plus sollicitée par l'utilisateur, ce sont les côtés verticaux 66, 72, 78, 84 qui coopèrent permettant d'encaisser une plus grande résistance.

Par ailleurs, dans chacun des deux modes de réalisations représentés, les deux ergots 32 de la cupule 30 sont de forme générale arrondie et présentent, de façon avantageuse, deux méplats 90 parallèles configurés pour coopérer avec des parois 92 des rainures 42, 44 hélicoïdales de la gaine 40.

De préférence, les méplats 90 présentent une inclinaison semblable à l'inclinaison de la trajectoire des rainures 42, 44 hélicoïdales, comme cela est visible à la figure 16.

Autrement dit, chaque ergot 32 s'étend selon une direction semblable à la direction de la rainure 42, 44 hélicoïdale dans laquelle il est engagé.

Cette forme particulière des ergots 32 est adaptée à la forme des rainures 42, 44 hélicoïdales de manière à faciliter leur glissement et à ce qu'ils s'y logent sans en sortir même si un utilisateur force la rotation. Le risque de foirage de la cupule 30 est ainsi diminué.

Le dispositif 10 est destiné à être un composant d'un réceptacle (non illustré), appelé aussi étui, d'un produit cosmétique.

De façon générale, le réceptacle comprend un capot qui est associé à une base d'actionnement présentant une forme complémentaire, la base et le capot définissant ensemble un contour externe du réceptacle.

Le réceptacle comporte en outre le dispositif 10 pour la distribution du bâton de produit cosmétique tel que décrit précédemment.

De manière non limitative, le capot, la base du réceptacle et le dispositif 10 présentent une forme cylindrique de section circulaire.

De préférence, le capot est amovible. Le capot est susceptible d'occuper au moins une position d'ouverture dans laquelle le capot est séparé de la base en vue notamment de permettre l'application du produit cosmétique et une position de fermeture dans laquelle le capot est solidaire de la base.

## Revendications

1. Dispositif (10) destiné à être monté sur une base d'actionnement d'un réceptacle d'application de produit cosmétique, notamment un bâton (12) de produit cosmétique, ledit dispositif (10) étant conçu pour faire sortir le produit cosmétique par au moins un mouvement de rotation, ledit dispositif (10) comportant au moins un guide (14), une cupule (30) destinée à recevoir le produit cosmétique et une gaine (40), la gaine (40) comprenant intérieurement au moins une rainure (42, 44) hélicoïdale et le guide (14) étant monté en rotation dans la gaine (40), la mise en rotation du guide (14) par rapport à la gaine (40) provoquant un mouvement axial de la cupule (30) entre une position déployée complètement et une position escamotée complètement, le dispositif (10) comprenant au moins un moyen de blocage en rotation du guide (14) par rapport à la gaine (40) lorsque la cupule (30) est dans la position déployée complètement et/ou la position escamotée complètement et/ou proche d'être dans la position déployée complètement et/ou la position escamotée complètement,
dans lequel le moyen de blocage en rotation comprend une pluralité de butées (62, 70, 76, 82) configurées pour coopérer ensemble, au moins une des butées (62, 70, 76, 82) étant localisée sur le guide (14) et coopérant avec au moins une autre des butées (62, 70, 76, 82) localisée sur la gaine (40), l'une de la pluralité des butées (62, 70, 76, 82) étant une patte (70, 76) faisant saillie axialement d'une base vers une extrémité libre et/ou l'autre de la pluralité des butées (62, 70, 76, 82) étant une surépaisseur (62, 82) radiale de matière, la patte (70, 76) comprenant deux côtés s'étendant entre la base et l'extrémité libre, au moins un des côtés (72, 78) de la patte (70, 76) étant vertical et coopérant avec un côté vertical (66, 84) de la surépaisseur (62, 82) radiale de matière, **caractérisé en ce que**
l'autre des côtés (74, 80) de la patte (70, 76) est incliné et coopérant avec un côté incliné (68, 86) de la surépaisseur (62, 82) radiale de matière.

2. Dispositif (10) selon la revendication précédente, dans lequel le guide (14), la cupule (30) et la gaine (40) sont en matière plastique.

3. Dispositif (10) selon la revendication précédente, dans lequel la matière plastique est du polypropylène.

4. Dispositif (10) selon l'une quelconque des revendications précédentes, dans lequel le dispositif (10) présente une portion supérieure (56) située vers une ouverture (60) du dispositif (10) par laquelle le produit cosmétique sort et une portion inférieure (58) opposée, le moyen de blocage en rotation est localisé au niveau de la portion supérieure (56) du dispositif (10) et/ou au niveau de la portion inférieure (58) du dispositif (10).

5. Dispositif (10) selon la revendication précédente, dans lequel la au moins une butée (62, 76) du guide (14) et la au moins une butée (70, 82) de la gaine (40) sont de forme complémentaire de manière à coopérer ensemble.

6. Dispositif (10) selon l'une quelconque des revendications précédentes, dans lequel la cupule (30) comprend au moins un ergot (32) faisant sailli radialement vers l'extérieur et coopérant avec au moins une glissière (22, 24) du guide (14), la au moins une glissière (22, 24) et le au moins un ergot (32) étant configurés pour servir de moyen de blocage en rotation de la cupule (30) par rapport au guide(14) lorsque la cupule (30) est dans la position déployée complètement et/ou la position escamotée complètement et/ou proche d'être dans la position déployée complètement et/ou la position escamotée complètement.

7. Dispositif (10) selon la revendication précédente, dans lequel le au moins un ergot (32) présente deux méplats (90) parallèles configurés pour coopérer avec des parois (92) de la au moins une rainure (42, 44) hélicoïdale de la gaine (40).

8. Dispositif (10) selon la revendication précédente, dans lequel les méplats (90) présentent une inclinaison semblable à une inclinaison d'une trajectoire des rainures (42, 44) hélicoïdales de la gaine (40).

9. Réceptacle d'application d'un produit cosmétique comportant un capot, une base d'actionnement qui comporte un dispositif(10) selon l'une quelconque des revendications précédentes, la base d'actionnement permettant d'actionner le dispositif (10) de manière à permettre l'entrée et/ou la sortie du produit cosmétique.

## Patentansprüche

1. Vorrichtung (10), die dazu bestimmt ist, auf eine Betätigungsbasis eines Behälters zum Auftragen eines Kosmetikprodukts, insbesondere eines Stifts (12) eines Kosmetikprodukts, montiert zu werden, wobei die Vorrichtung (10) entworfen ist, um das Kosmetikprodukt durch mindestens eine Drehbewegung austreten zu lassen, wobei die Vorrichtung (10) mindestens eine Führung (14), einen Becher (30), der dazu bestimmt ist, das Kosmetikprodukt aufzunehmen, und eine Hülse (40) umfasst, wobei die Hülse (40) im Inneren mindestens eine spiralförmige Nut (42, 44) umfasst und die Führung (14) drehbar in der Hülse (40) montiert ist, wobei das Drehen der Führung (14) in Bezug auf die Hülse (40) eine axiale Bewegung des Bechers (30) zwischen einer vollständig ausgefahrenen Position und einer vollständig eingezogenen Position hervorruft,
wobei die Vorrichtung (10) mindestens ein Mittel zur Drehblockierung der Führung (14) in Bezug auf die Hülse (40) umfasst, wenn der Becher (30) in der vollständig ausgefahrenen Position und/oder der vollständig eingezogenen Position vorliegt und/oder nahe daran ist, in der vollständig ausgefahrenen Position und/oder der vollständig eingezogenen Position vorzuliegen,
wobei das Mittel zur Drehblockierung eine Vielzahl von Anschlägen (62, 70, 76, 82) umfasst, die konfiguriert sind, um zusammen zu kooperieren, wobei mindestens einer der Anschläge (62, 70, 76, 82) sich auf der Führung (14) befindet und mit mindestens einem anderen der Anschläge (62, 70, 76, 82), der sich auf der Hülse (40) befindet, kooperiert, wobei der eine der Vielzahl von Anschlägen (62, 70, 76, 82) eine Lasche (70, 76) ist, die axial von einer Basis in Richtung eines freien Endes hervorsteht und/oder der andere der Vielzahl von Anschlägen (62, 70, 76, 82) eine radiale Verdickung (62, 82) von Material ist, wobei die Lasche (70, 76) zwei Seiten umfasst, die sich zwischen der Basis und dem freien Ende erstrecken, wobei mindestens eine der Seiten (72, 78) der Lasche (70, 76) vertikal vorliegt und mit einer vertikalen Seite (66, 84) der radialen Verdickung (62, 82) von Material kooperiert, **dadurch gekennzeichnet, dass** die andere der Seiten (74, 80) der Lasche (70, 76) geneigt ist und mit einer geneigten Seite (68, 86) der radialen Verdickung (62, 82) von Material kooperiert.

2. Vorrichtung (10) nach dem vorstehenden Anspruch, wobei die Führung (14), der Becher (30) und die Hülse (40) aus Kunststoffmaterial sind.

3. Vorrichtung (10) nach dem vorstehenden Anspruch, wobei das Kunststoffmaterial Polypropylen ist.

4. Vorrichtung (10) nach einem der vorstehenden Ansprüche, wobei die Vorrichtung (10) einen oberen Abschnitt (56), der in Richtung einer Öffnung (60) der Vorrichtung (10) situiert ist, durch die das Kosmetikprodukt austritt, und einen gegenüberliegenden unteren Abschnitt (58) aufweist, wobei das Mittel zur Drehblockierung sich auf Höhe des oberen Abschnitts (56) der Vorrichtung (10) und/oder auf Höhe des unteren Abschnitts (58) der Vorrichtung (10) befindet.

5. Vorrichtung (10) nach dem vorstehenden Anspruch, wobei der mindestens eine Anschlag (62, 76) der Führung (14) und der mindestens eine Anschlag (70, 82) der Hülse (40) auf eine Weise von komplementärer Form sind, um zusammen zu kooperieren.

6. Vorrichtung (10) nach einem der vorstehenden Ansprüche, wobei der Becher (30) mindestens einen Vorsprung (32) umfasst, der radial in Richtung der Außenseite hervorsteht und mit mindestens einer Führungsschiene (22, 24) der Führung (14) kooperiert, wobei die mindestens eine Führungsschiene (22, 24) und der mindestens eine Vorsprung (32) konfiguriert sind, um als Mittel zur Drehblockierung des Bechers (30) in Bezug auf die Führung (14) zu dienen, wenn der Becher (30) in der vollständig ausgefahrenen Position und/oder der vollständig eingezogenen Position vorliegt und/oder nahe daran ist, in der vollständig ausgefahrenen Position und/oder der vollständig eingezogenen Position vorzuliegen.

7. Vorrichtung (10) nach dem vorstehenden Anspruch, wobei der mindestens eine Vorsprung (32) zwei parallele Abflachungen (90) aufweist, die zum Kooperieren mit Wänden (92) der mindestens einen spiralförmigen Nut (42, 44) der Hülse (40) konfiguriert sind.

8. Vorrichtung (10) nach dem vorstehenden Anspruch, wobei die Abflachungen (90) eine Neigung ähnlich einer Neigung einer Bahn der spiralförmigen Nuten (42, 44) der Hülse (40) aufweisen.

9. Behälter zum Auftragen eines Kosmetikprodukts, umfassend einen Verschluss, eine Betätigungsbasis, die eine Vorrichtung (10) nach einem der vorstehenden Ansprüche umfasst, wobei die Betätigungsbasis das Betätigen der Vorrichtung (10) auf eine Weise erlaubt, um das Eintreten und/oder das Austreten des Kosmetikprodukts zu erlauben.

## Claims

1. Device (10) intended to be mounted on a base for actuating a cosmetic product application receptacle, in particular a cosmetic product stick (12), said device (10) being designed to get the cosmetic product out by at least one rotational movement, said device (10) comprising at least one guide (14), a cup (30) intended to receive the cosmetic product, and a sheath (40), the sheath (40) comprising internally at least one helical groove (42, 44) and the guide (14) being rotatably mounted in the sheath (40), the rotation of the guide (14) relative to the sheath (40) causing an axial movement of the cup (30) between a fully extended position and a fully retracted position, the device (10) comprising at least one means for rotationally locking the guide (14) relative to the sheath (40) when the cup (30) is in the fully extended position and/or the fully retracted position and/or close to being in the fully extended position and/or the fully retracted position,
wherein the rotation locking means comprises a plurality of stops (62, 70, 76, 82) configured to cooperate together, at least one of the stops (62, 70, 76, 82) is located on the guide (14) and cooperates with at least one other of the stops (62, 70, 76, 82) located on the sheath (40), one of the plurality of the stops (62, 70, 76, 82) being a leg (70, 76) projecting axially from a base towards a free end and/or the other of the plurality of the stops (62, 70, 76, 82) being a radial excess thickness of material, the leg (70, 76) comprising two sides extending between the base and the free end, at least one of the sides (72, 78) of the leg (70, 76) being vertical and cooperating with a vertical side (66, 84) of the radial excess thickness of material (62, 82),
**characterized in that** the other of the sides (74, 80) of the leg (70, 76) is inclined and cooperates with an inclined side (68, 86) of the radial excess thickness of material (62, 82).

2. Device (10) according to the preceding claim, wherein the guide (14), the cup (30) and the sheath (40) are made of plastic material.

3. Device (10) according to preceding claim, wherein the plastic material is polypropylene.

4. Device (10) according to any one of the preceding claims, wherein the device (10) has an upper portion (56) located towards an opening (60) of the device (10) through which the cosmetic product comes out and an opposite lower portion (58), the rotation locking means is located at the level of the upper portion (56) of the device (10) and/or at the level of the lower portion (58) of the device (10).

5. The device according to the preceding claim, wherein the at least one stop (62, 76) of the guide (14) and the at least one stop (70, 82) of the sheath (40) are complementary in shape so as to cooperate together.

6. Device (10) according to any one of the preceding claims, wherein the cup (30) comprises at least one lug (32) projecting radially outwardly and cooperating with at least one slide (22, 24) of the guide (14), the at least one slide (22, 24) and the at least one lug (32) being configured to serve as a means for rotationally locking the cup (30) relative to the guide (14) when the cup (30) is in the fully extended position and/or the fully retracted position and/or close to being in the fully extended position and/or the fully retracted position.

7. Device (10) according to the preceding claim, wherein the at least one lug (32) has two parallel flat spots (90) configured to cooperate with walls (92) of the at least one helical groove (42, 44) of the sheath (40).

8. Device (10) according to the preceding claim, wherein the flat spots (90) have an inclination similar to an inclination of a path of the helical grooves (42, 44) of the sheath (44).

9. Receptacle for applying a cosmetic product comprising a cover, an actuation base which comprises a device (10) according to any one of the preceding claims the actuation base allowing actuation of the device (10) so as to allow the entry and/or the exit of the cosmetic product.
